# EUROPÄISCHE PATENTSCHRIFT

(11) **EP 1 875 012 B1**
(45) Veröffentlichungstag und Bekanntmachung des Hinweises auf die Patenterteilung: **08.04.2009**
(21) Anmeldenummer: 06721216.7
(22) Anmeldetag: 20.04.2006
(51) Int. Cl.: E04F 19/06

(54) **ABDECKVORRICHTUNG FÜR FUSSBODENDEBELÄGE**
COVER DEVICE FOR COVERING FLOORS
DISPOSITIF DE RECOUVREMENT DESTINE A DES REVETEMENTS DE SOLS

(30) Priorität: 29.04.2005 AT 7382005
(43) Veröffentlichungstag der Anmeldung: 09.01.2008
(73) Patentinhaber: Neuhofer, Franz, jun., 4893 Zell am Moos (AT)
(72) Erfinder: Neuhofer, Franz, jun., 4893 Zell am Moos (AT)
(74) Vertreter: Hübscher, Helmut
(86) Internationale Anmeldenummer: PCT/AT2006/000158
(87) Internationale Veröffentlichungsnummer: WO 2006/116780

(56) Entgegenhaltungen:
- WO-A-01/20101
- WO-A-03/040492
- FR-A- 2 848 234
- GB-A- 2 325 954
- US-A- 4 736 563

## Beschreibung

Die Erfindung bezieht sich auf eine Abdeckvorrichtung für Fußbodenbeläge mit einem Abdeckprofil, das einen Fußbereich zur Befestigung des Abdeckprofils in einer Fußbodenhalterung und einen von diesem Fußbereich beidseits abstehenden Abdeckflansch zum Überbrücken einer Dehnungsfuge zwischen zwei gleich hohen, jeweils vom Abdeckflansch randseitig übergriffenen Bodenelementen aufweist, und mit einem wahlweise einsetzbaren, einen Höhenunterschied überbrückenden Ausgleichprofil, das an den Abdeckflansch über eine Nut-Federverbindung formschlüssig anschließbar ist.

Um ein Abdeckprofil, das mit einem Fußbereich in eine Bodenschiene im Spalt zwischen zwei Fußbodenelementen eingesetzt wird und mit einem vom Fußbereich beidseits abstehenden Abdeckflansch die Fußbodenelemente beidseits des Spaltes übergreift, an unterschiedliche Höhen der Fußbodenelemente anzupassen, wurde bereits vorgeschlagen (WO 03/04092 A1), dem Abdeckprofil auf der Seite des niedrigeren Fußbodenelementes ein Ausgleichprofil zuzuordnen, das an der Unterseite des Abdeckflansches befestigt wird. Zu diesem Zweck weist das Ausgleichprofil eine hinterschnittene Nut auf, in die eine zum Fußbereich des Abdeckprofils parallele Feder auf der Unterseite des Abdeckflansches formschlüssig eingreift. Nachteilig bei dieser bekannten Abdeckvorrichtung für Fußbodenbeläge ist vor allem, daß das Abdeckprofil nur dann als Abdeckung einer Dehnfuge zwischen zwei gleich hohen Fußbodenelementen ohne Ausgleichprofil eingesetzt werden kann, wenn vorher die von der Unterseite des Abdeckflansches vorstehende Feder in einem gesonderten Arbeitsgang entfernt wird. WO-0 304 092 offenbart ein Abdeckprofil gemäß der Oberbegriff des Ansprüches 1.

Darüber hinaus ist es bekannt (WO 01/20101 A1), ein Abdeckprofil aus zwei Profilteilen zusammenzusetzen, von denen einer eine L-förmige Querschnittsform mit einem vertikalen und einem einen Abdeckflansch bildenden, ein Bodenelement randseitig übergreifenden horizontalen Schenkel aufweist. Der vertikale Schenkel wird dazu genützt, diesen Profilteil mit dem anderen Profilteil zu verbinden, und zwar über einen ebenfalls vertikalen Schenkel, um ein dem jeweiligen Bedarf entsprechendes Abdeckprofil zu erhalten, das je nach der Ausgestaltung des an den L-förmigen Profilteil anschließenden Profilteils als Ausgleichs-, Übergangs- oder Abschlußprofil eingesetzt werden kann. Das Einsatzgebiet wird dabei noch vergrößert, weil auch die beiden Profilteile je für sich eingesetzt werden können, um den Spalt zwischen einem Bodenbelag und einer anschließenden Wand zu überbrücken.

Der Erfindung liegt somit die Aufgabe zugrunde, eine Abdeckvorrichtung der eingangs geschilderten Art für Fußbodenbeläge so auszugestalten, daß ein übliches zur Überbrückung einer Dehnungsfuge zwischen zwei gleich hohen Fußbodenelementen geeignetes Abdeckprofil in einfacher Weise mit einem Ausgleichprofil verbunden werden kann, um die Stufe zwischen unterschiedlich hohen Fußbodenelementen überbrücken oder einen Fußbodenbelag randseitig abschließen zu können.

Die Erfindung löst die gestellte Aufgabe dadurch, daß das Ausgleichprofil eine Aufnahmenut für einen der freien Längsränder des Abdeckflansches für die Nut-Federverbindung bildet.

Da der Anschluß des Ausgleichprofils an das Abdeckprofil nicht auf der Unterseite des Abdeckflansches, sondern über einen der beiden Längsränder des Abdeckflansches erfolgt, bedarf es keiner gesonderten Maßnahmen, um das Ausgleichprofil mit dem Abdeckprofil zu einem Übergangs- oder einem Abschlußprofil zu verbinden. Es braucht ja lediglich das Ausgleichprofil mit seiner randseitigen Aufnahmenut auf einen Längsrand des Abdeckprofils aufgesteckt zu werden. Der Übergriff der äußeren Nutwand der Aufnahmenut des Ausgleichprofils über die Außenseite des Längsrandes des Abdeckprofils bringt außerdem einen vorteilhaften Toleranzausgleich mit sich, so daß sich sonst erforderliche Maßnahmen zur Sicherung eines gemeinsamen bündigen Abschlusses von Abdeck- und Ausgleichprofil erübrigen. Außerdem stellt eine Nut-Federverbindung, bei der die Feder durch den Längsrand eines Abdeckflansches gebildet wird, einfache Konstruktionsverhältnisse sicher, die die Ausbildung der Abdeckprofile und der Ausgleichprofile als Strangprofile erlauben, was günstige Herstellungsbedingungen durch ein Extrudieren oder ein Strangpressen mit sich bringt.

Ist mit größeren Belastungen der eine Bodenstufe überbrückenden oder einen Bodenbelag abschließenden Abdeckvorrichtung zu rechnen, so kann das Ausgleichprofil auf seiner dem Fußbereich des Abdeckprofils zugekehrten Innenseite zumindest einen Stützschenkel aufweisen, über den ein Teil der Last abgetragen wird. Für einen solchen Stützschenkel ergeben sich grundsätzlich zwei unterschiedliche Abstützmöglichkeiten, nämlich am Abdeckprofil oder bodenseitig. Während bei einer bodenseitigen Abstützung der Stützschenkel nur gegen den Boden zu richten ist, kann der Stützschenkel für eine Abstützung am Abdeckprofil in eine Rastausnehmung auf der Unterseite des Abdeckflansches oder des Fußbereiches des Abdeckprofils eingerastet werden. In beiden Fällen kann das den Längsrand des Abdeckprofils umgreifende Ausgleichprofil gegenüber belastungsbedingt auftretenden Drehmomenten ausreichend abgestützt werden.

Die bloße Aufnahme eines Längsrandes des Abdeckflansches in der Aufnahmenut des Ausgleichprofils schließt die Möglichkeit einer unbeabsichtigten Relativbewegung zwischen dem Ausgleichprofil und dem Abdeckflansch quer zu dessen Längsrand ein. Zur Sicherung dieser Nut-Federverbindung kann der Abdeckflansch des Abdeckprofils zumindest auf einer Seite im Bereich des in die Aufnahmenut eingreifenden Längsrandes eine Rastausnehmung für eine Rastnase im Bereich des Randes der zugehörigen Wand der Aufnahmenut des Ausgleichprofils aufweisen. Mit dieser Maßnahme wird eine zusätzliche, schnappverschlußartig eingreifende Rastverbindung erreicht, die ein unbeabsichtigtes Lösen der Nut-Federverbindung verhindert.

In der Zeichnung ist der Erfindungsgegenstand beispielsweise dargestellt. Es zeigen
- Fig. 1: eine erfindungsgemäße Abdeckvorrichtung für Fußbodenbeläge in einem vereinfachten Querschnitt und die
- Fig. 2 bis 4: der Fig. 1 entsprechende Darstellungen unterschiedlicher Ausführungsformen der erfindungsgemäßen Abdeckvorrichtung.

Das Abdeckprofil 1 der in unterschiedlichen Ausführungsformen dargestellten Abdeckvorrichtung weist einen Fußbereich 2 aus zwei in Profillängsrichtung verlaufenden Klemmstegen 3 sowie einen sich beidseits des Fußbereiches erstreckenden Abdeckflansch 4 auf. Das Abdeckprofil 1 wird mit den Klemmstegen 3 des Fußbereiches 2 in eine strichpunktiert angedeutete, in den Ausführungsbeispielen durch eine Bodenschiene gebildete Fußbodenhalterung 5 eingesetzt und übergreift zumindest auf einer Seite ein Fußbodenelement 6 mit dem Abdeckflansch 4. Wird das Bodenprofil 1 zur Überbrückung einer Dehnungsfuge zwischen zwei gleich hohen Bodenelementen 6 eingesetzt, so werden die beidseits der Dehnungsfuge verlaufenden Fußbodenelemente 6 vom Abdeckflansch 4 randseitig übergriffen. Ist jedoch entsprechend den Ausführungsbeispielen ein Höhenunterschied zu überbrücken, so kann an das Abdeckprofil 1 ein Ausgleichprofil 7 angeschlossen werden. Dieses Ausgleichprofil 7 nimmt den Längsrand 8 des Abdeckflansches 4 des Bodenprofils 1 in einer Aufnahmenut 9 auf, so daß sich eine Nut-Federverbindung zwischen dem Ausgleichprofil 7 und dem Abdeckflansch 4 des Bodenprofils 1 ergibt, ohne am Abdeckflansch 4 eine gesonderte Feder vorsehen zu müssen. Dies bedeutet eine erhebliche Konstruktionsvereinfachung, weil herkömmliche Abdeckprofile eingesetzt werden können. Damit sich die Nut-Federverbindung nicht unbeabsichtigt lösen kann, kann der Abdeckflansch 4 des Abdeckprofils im Bereich des in die Aufnahmenut 9 eingreifenden Längsrandes 8 eine Rastausnehmung 10 für eine Rastnase 11 im Bereich des Randes der zugehörigen Wand der Aufnahmenut 9 des Ausgleichprofils 7 aufweisen. Da die Abdeckflansche 4 von Abdeckprofilen häufig eine Rillung zur Verbesserung der Rutschfestigkeit aufweisen, kann diese Rillung für die Verrastung der Nut-Federverbindung genützt werden, wie dies in den Fig. 1, 2 und 4 dargestellt ist.

Während Fig. 1 ein einfaches Ausgleichprofil 7 zeigt, das lediglich den Längsrand 8 des Abdeckflansches 1 nach unten verlängert, ist gemäß der Fig. 2 das Ausgleichprofil 7 mit einem zusätzlichen Stützschenkel 12 versehen, der gegen den Boden gerichtet ist, so daß bei einer Belastung der Abdeckvorrichtung die auftretenden Kräfte besser in den Boden abgeleitet werden können. Ein solcher Stützschenkel 12 kann gemäß der Fig. 4 auch am Abdeckprofil 1 abgestützt werden, beispielsweise in einer Rastausnehmung 13 auf der Unterseite des Abdeckflansches 4.

Abgesehen davon, daß das Ausführungsbeispiel gemäß der Fig. 3 ein Ausgleichprofil 7 mit zwei Stützschenkeln 12 veranschaulicht, von denen einer gegen den Boden und der andere gegen den Fußbereich 2 gerichtet ist, wird der gegen den Fußbereich 2 gerichtete Stützschenkel in Rastausnehmungen 14 in den Längsstegen 3 abgestützt, wobei die Rastausnehmungen 14 nicht zwingend als durchgehende Rastnut ausgebildet sein müssen, sondern auch aus einzelnen Rastlöchern bestehen können, was allerdings eine Längsverschiebung des Ausgleichprofils 7 gegenüber dem Abdeckprofil 1 ausschließt.

## Patentansprüche

1. Abdeckvorrichtung für Fußbodenbeläge mit einem Abdeckprofil (1), das einen Fußbereich (2) zur Befestigung des Abdeckprofils (1) in einer Fußbodenhalterung (5) und einen von diesem Fußbereich (2) beidseits abstehenden Abdeckflansch (4) zum Überbrücken einer Dehnungsfuge zwischen zwei gleich hohen, jeweils vom Abdeckflansch (4) randseitig übergriffenen Bodenelementen (6) aufweist, und mit einem wahlweise einsetzbaren, einen Höhenunterschied überbrückenden Ausgleichprofil (7), das an den Abdeckflansch (4) über eine Nut-Federverbindung formschlüssig anschließbar ist, **dadurch gekennzeichnet, daß** das Ausgleichprofil (7) eine Aufnahmenut (9) für einen der freien Längsränder (8) des Abdeckflansches (4) für die Nut-Federverbindung bildet.

2. Abdeckvorrichtung nach Anspruch 1, **dadurch gekennzeichnet, daß** das Ausgleichprofil (7) auf seiner dem Fußbereich (2) des Abdeckprofils (1) zugekehrten Innenseite zumindest einen Stützschenkel (12) aufweist.

3. Abdeckvorrichtung nach Anspruch 2, **dadurch gekennzeichnet, daß** der Stützschenkel (12) in eine Rastausnehmung (13, 14) auf der Unterseite des Abdeckflansches (4) oder des Fußbereiches (2) des Abdeckprofils (1) einrastbar ist.

4. Abdeckvorrichtung nach Anspruch 2 oder 3, **dadurch gekennzeichnet, daß** der Stützschenkel (12) gegen den Boden gerichtet ist.

5. Abdeckvorrichtung nach einem der Ansprüche 1 bis 4, **dadurch gekennzeichnet, daß** der Abdeckflansch (4) des Abdeckprofils (1) zumindest auf einer Seite im Bereich des in die Aufnahmenut (9) eingreifenden Längsrandes (8) eine Rastausnehmung (10) für eine Rastnase (11) im Bereich des Randes der zugehörigen Wand der Aufnahmenut (9) des Ausgleichprofils (1) aufweist.

## Claims

1. Covering device for floor coverings having a profiled cover (1), which comprises a footing (2) for fastening the profiled cover (1) in a floor bracket (5) and a covering flange (4) which protrudes from this footing (2) on both sides and is provided to bridge over an expansion joint between two floor elements (6) which are at the same level and are each engaged from above by the covering flange (4) at the edge, and having an optionally useable profiled compensation element (7) which bridges over a difference in height and can be attached to the covering flange (4) in a positive-locking manner via a tongue and groove connection, **characterised in that** the profiled compensation element (7) forms a receiving groove (9) for one of the free longitudinal edges (8) of the covering flange (4) for the tongue and groove connection.

2. Covering device as claimed in Claim 1, **characterised in that** the profiled compensation element (7) comprises at least one supporting leg (12) on its inner side facing the footing (2) of the profiled cover (1).

3. Covering device as claimed in Claim 2, **characterised in that** the supporting leg (12) can latch into a latch recess (13, 14) on the lower side of the covering flange (4) or of the footing (2) of the profiled cover (1).

4. Covering device as claimed in Claim 2 or 3, **characterised in that** the supporting leg (12) is directed towards the floor.

5. Covering device as claimed in any one of Claims 1 to 4, **characterised in that** the covering flange (4) of the profiled cover (1) comprises at least on one side in the region of the longitudinal edge (8) engaging into the receiving groove (9) a latch recess (10) for a latch lug (11) in the region of the edge of the associated wall of the receiving groove (9) of the profiled compensation element (1).

## Revendications

1. Dispositif de recouvrement pour des revêtements de sols, avec un profilé de recouvrement (1), présentant une zone de pied (2) pour la fixation du profilé de recouvrement (1) dans une fixation au sol (5), et un rebord de recouvrement (4), faisant saillie de part et d'autre de cette zone de pied (2), pour ponter un joint de dilatation entre deux éléments de sol (6) de même hauteur, chacun entouré, côté bordure, par un rebord de recouvrement (4), et avec un profilé de compensation (7), insérable au choix, pontant une différence de hauteur, le profilé de compensation (7) étant susceptible d'être raccordé, par une liaison à ajustement de forme, au rebord de recouvrement (4) par l'intermédiaire d'une liaison à rainure et languette, **caractérisé en ce que** le profilé de compensation (7) forme, pour la liaison à rainure et languette, une rainure de logement (9), pour l'un des bords longitudinaux (8) libres du rebord de recouvrement (4).

2. Dispositif de recouvrement selon la revendication 1, **caractérisé en ce que** le profilé de compensation (7) présente, sur sa face intérieure, tournée vers la zone de pied (2) du profilé de recouvrement (1), au moins une branche d'appui (12).

3. Dispositif de recouvrement selon la revendication 2, **caractérisé en ce que** la branche d'appui (12) est susceptible d'être encliquetée dans un évidement d'encliquetage (13, 14), sur la face inférieure du rebord de recouvrement (4) ou de la zone de pied (2).

4. Dispositif de recouvrement selon la revendication 2 ou 3, **caractérisé en ce que** la branche d'appui (12) est tournée vers le sol.

5. Dispositif de recouvrement selon l'une des revendications 1 à 4, **caractérisé en ce que** le rebord de recouvrement (4) du profilé de recouvrement (1) présente, au moins sur un côté, dans la zone du bord longitudinal (8) s'engageant dans la rainure de logement (9), un évidement d'encliquetage (10) pour un ergot d'encliquetage (11), dans la zone du bord de la paroi afférente de la rainure de logement (9) du profilé de compensation (7).
